# EUROPÄISCHE PATENTSCHRIFT

(11) **EP 1 704 000 B1**
(45) Veröffentlichungstag und Bekanntmachung des Hinweises auf die Patenterteilung: **02.01.2008**
(21) Anmeldenummer: 04820950.6
(22) Anmeldetag: 30.11.2004
(51) Int. Cl.: B21B 27/10, B21B 45/02

(54) **VERFAHREN ZUM SCHMIEREN VON WALZGUT**
METHOD FOR LUBRICATING MILLING MATERIAL
PROCEDE DE LUBRIFICATION DE PRODUITS A LAMINER

(30) Priorität: 23.12.2003 DE 10361493; 07.02.2004 DE 102004006130
(43) Veröffentlichungstag der Anmeldung: 27.09.2006
(73) Patentinhaber: SMS Demag Aktiengesellschaft, 40237 Düsseldorf (DE)
(72) Erfinder: BILGEN, Christian, 40476 Düsseldorf (DE); EICHERT, Christoph, 57482 Wenden (DE)
(74) Vertreter: Klüppel, Walter
(86) Internationale Anmeldenummer: PCT/EP2004/013571
(87) Internationale Veröffentlichungsnummer: WO 2005/065854

(56) Entgegenhaltungen:
- US-A- 3 656 330
- PERETIC M J ET AL: "COORDINATED APPLICATION OF ROLL GAP LUBRICATION, WORK ROLL COOLING AND ANTIPEELING SYSTEMS IN HOT ROLLING MILLS" IRON & STEEL TECHNOLOGY, ASSOCIATION FOR IRON & STEEL TECHNOLOGY, PITTSBURGH, PA, US, Bd. 1, Nr. 5, Mai 2004 (2004-05), Seiten 27-36, XP001200052 ISSN: 1547-0423
- PATENT ABSTRACTS OF JAPAN Bd. 018, Nr. 302 (M-1618), 9. Juni 1994 (1994-06-09) & JP 06 063634 A (KAWASAKI STEEL CORP), 8. März 1994 (1994-03-08)
- PATENT ABSTRACTS OF JAPAN Bd. 006, Nr. 058 (M-122), 15. April 1982 (1982-04-15) & JP 57 001513 A (NIPPON STEEL CORP; others: 01), 6. Januar 1982 (1982-01-06)
- PATENT ABSTRACTS OF JAPAN Bd. 008, Nr. 012 (M-269), 19. Januar 1984 (1984-01-19) & JP 58 176012 A (HITACHI SEISAKUSHO KK), 15. Oktober 1983 (1983-10-15)

## Beschreibung

Die Erfindung betrifft ein Verfahren zum Walzen von Walzgut, insbesondere zum Warmbreitbandwalzen in einer Fertigstraße oder einer Gießwalzanlage, bei welchem ein Schmiermittel, direkt auf die Oberfläche der Arbeitswalzen oder indirekt auf die Oberfläche der Stützwalzen mit Übertragung auf die Oberfläche der Arbeitswalzen, aufgetragen wird, bevor das Walzgut in den Walzspalt eines Walzgerüstes einläuft, wobei sich ein stark haftender Schmierfilm auf der Arbeitswalzenoberfläche bildet, welcher im Walzspalt als Zwischenschicht zwischen Walze und Walzgut zu einer Reduzierung der Reibung führt.

Der Einsatz einer Walzspaltschmierung in hoch belasteten Fertigstraßen beim Warmwalzen ist bekannt. Dabei wird die Schmierung jedoch verzögert am Bandkopf nach dem Anstich im entspechenden Gerüst zugeschaltet und einige Zeit vor dem Ausfädeln des Bandendes wieder abgeschaltet. Eine derartige Vorgehensweise wirkt sich, je nach Schmierwirkung, nachteilig auf den Walzprozess aus.

Aus der DE 21 05 975 ist ein Gerät zur automatischen Ölzufuhr zu einem heißen Walzwerksgerüst bekannt, durch das ein Werkstück hindurchgeht. Das Gerät umfasst eine Ölsprüheinrichtung für das Walzgerüst, Mittel für die Zufuhr von Öl zu der Sprüheinrichtung, Mittel zur Einleitung des Betriebes der Ölzufuhrmittel kurz nachdem das vordere Ende des Werkstückes durch das Walzgerüst gelangt, und Mittel zur Beendigung des Betriebes der Ölzufuhrmittel kurz bevor das hintere Ende des Werkstückes das Walzgerüst erreicht.

In der Schrift US 6 266 985 B1 wird ein Verfahren beschrieben, wonach beim Warmwalzen die Ecken und die Enden des zu walzenden Walzgutes mit einem Schmiermittel beaufschlagt werden.

Aus der DE 20 22 923 sind ein Verfahren und eine Vorrichtung zum Aufbringen eines Schmiermittels auf ein Werkstück in einem Warmbandwalzwerk bekannt, wobei in einem mit zwei Arbeitswalzen und zwei Stützwalzen versehenen Vierwalzengerüst Schmiermittel und Zerstäubungsluft an mehreren Sprühdüsen abgegeben werden. Die Sprühdüsen sind quer über die Breite wenigstens einer dieser Stützwalzen angeordnet. Sobald das Werkstück in die Arbeitswalzen einläuft, wird das Schmiermittel auf die Stützwalzen aufgebracht und von dort auf die Arbeitswalzen weitergegeben. Der Schmiermittel- und Zerstäubungsluftstrom zu den Düsen wird abgeschaltet, sobald das Werkstück die Arbeitswalzen verlässt.

Startzeitpunkt für die Schmiermittelförderung ist der Anstich im betrachteten Gerüst. Nachteilig bei diesem Verfahren bzw. dieser Vorrichtung ist, dass sich zuerst ein geschlossener Schmiermittelfim auf der Stützwalzenoberfläche ausbilden muss, welcher im Spalt Stützwalze / Arbeitswalze auf die Arbeitswalzenoberfläche übertragen wird. Von hier aus gelangt das Schmiermittel in den Walzspalt. Bis das Schmiermittel auf das Walzgut gelangt, vergeht je nach Walzenumfangsgeschwindigkeit und Walzendurchmesser zu viel Zeit ( mehrere Sekunden ). Bei einem derartigen Verfahren bzw. bei einer derartigen Vorrichtung wird der Bandkopf beim Einfädeln nicht mit frischem Schmiermittel versorgt, was kurzzeitig zu höheren Walzkräften führt.

Grundsätzlich ist ohne Reibung im Walzspalt kein Walzen möglich, da nur bei ausreichender Reibung das Walzgut erfasst und durch den Walzspalt gezogen wird. Es muss stets sichergestellt sein, dass die sogenannten Greif- und Durchziehbedingungen erfüllt sind.

In Bezug auf eine minimal erforderliche Reibung ist die Greifbedingung - diese beschreibt die Verhältnisse am Anfang des Walzgutes - wesentlich kritischer als die Durchziehbedingung. Bei der Durchziehbedingung ist der Walzspalt komplett mit Walzgut gefüllt.

Wenn eine der beiden Bedingungen oder beide Bedingungen nicht erfüllt sind, tritt Rutschen, also ein Schlupf zwischen Walze und Walzgut, auf.

Zusätzlich zum Reibungskoeffizienten, welcher die Reibung selber beschreibt, spielen der Greifwinkel und die Walzgeschwindigkeit eine Rolle. Mit steigender Walzgeschindigkeit nimmt das Greifvermögen ab. Für den Greifwinkel, welcher abhängig ist von der Dicke des einlaufenden Walzgutes, der relativen Dickenabnahme beim Walzen und dem Durchmesser der Walzen, gilt, dass er immer kleiner als der Reibungswinkel sein muss, um ein schlupffreies Walzen zu ermöglichen. Bei üblicher Abnahmeverteilung nimmt der Greifwinkel in Fertigstraßen vom ersten bis zum letzten Gerüst ab. Danach treten die größten Greifprobleme, einem Rutschen am Anfang des Walzgutes, im ersten Fertiggerüst auf.

Da die Greifbedingung am Anfang des Walzgutes schwieriger zu erfüllen ist als die Durchziehbedingungen im Walzgut, wird die Walzspaltschmierung so eingesetzt, das erst nach Anstich im jeweiligen Gerüst die Schmierung zugeschaltet wird und einige Zeit vor dem Ausfädeln des Walzgutes ausgeschaltet wird. Auf diese Weise verbleiben genügend Arbeitswalzenüberrollungen, um das auf der Walzenoberfläche befindliche Schmiermittel vollständig zu verbrennen. Damit wird vermeiden, dass das Greifen am Anfang des nachfolgenden Walzgutes gefährdet wird.

Durch die beschriebene Schmierstrategie ergeben sich innerhalb des Walzgutes zwei unterschiedliche Lastniveaus, wobei vorausgesetzt ist, dass das Vorband bzw. die Dünnbramme mit homogenen Eigenschaften über die Länge und ohne Speed - Up in die Fertigstraße einläuft.

Ein hohes Lastniveau am Anfang und am Ende des Walzgutes (ohne Schmierwirkung) und ein niedriges Walzkraftniveau im übrigen Bereich des Walzgutes (Schmierung aktiv).

Durch die Verringerung der Walzkraft bei aktiver Schmierung, die bis zu 50% und mehr betragen kann, ändert sich die Durchbiegung der Arbeitswalzen. Damit ändern sich gleichzeitig Planheitszustand (maßgeblich in den hintern Gerüsten) und Profil ( maßgeblich in den vorderen Gerüsten) des Walzgutes.

Steht eine Arbeitswalzenbiegung als Stellglied im jeweiligen Gerüst zur Verfügung, werden bei großen Walzkraftreduktionen dennoch die Stellgrenzen häufiger erreicht. Ein instabilerer Lauf des Walzgutes, besonders bei Dünnbandwalzungen, ist die Folge.

Es ist üblich, die Walzkraftreduktion auf einen Wert von ca. 20% zu begrenzen.

Der Erfindung liegt daher die Aufgabe zugrunde, ein Verfahren zum Aufbringen eines Schmiermittels auf eine Arbeits- oder Stützwalzenoberfläche anzugeben, welches eine Verbesserung des Walzprozesses ermöglicht, zu einer Verringerung am Verschleiss der Walzen führt und den Energieverbauch der Fertigstraße senkt.

Diese Aufgabe wird erfindungsgemäß durch die kennzeichnenden Merkmale des Anspruchs 1 gelöst. Vorteilhafte Ausgestaltungen der Erfindung sind in den Unteransprüchen angegeben.

Wird ein Schmiersystem, welches das Schmiermittel aus einem Vorratsbehälter über Leitungen und Düsen zu den Arbeits- bzw. Stützwalzen fördert, bereits 5 bis 15 sec. vor Einlauf des Walzguts in das Walzgerüst zugeschaltet, so werden alle Totzeiten im Schmiersystem kompensiert, so dass sich auf jeden Fall bereits vor dem Anstich ein geschlossener Schmierfilm auf der Arbeitswalze ausgebildet hat.

Der entscheidende Vorteil des erfindungsgemäßen Verfahrens liegt darin, dass sich über die gesamte Länge des Walzgutes ein konstantes Walzkraftniveau für das jeweilige Gerüst ergibt, weil eine Schmierung über die gesamte Länge des Walzguts aufrechterhalten wird.

Aufgrund der Walzkraftkonstanz lassen sich insgesamt höhere Walzkraftreduktionen, beispielsweise von 40 bis 50 %, erzielen, wodurch die Belastung der Walzstraße im Hinblick auf Verschleiß und Energieverbrauch deutlich verringert wird. Weiterhin wird durch die höhere Walzkraftreduktion auch der Arbeitswalzenverschleiß gesenkt und damit die Walzeneinliegezeit (Standzeit) verlängert.

Die Vorteile des erfindungsgemäßen Verfahrens sind somit:
● konstantes Walzkraftniveau;
● keine mit der Walzkraft zusammenhängende Änderung des Planheitszustandes;
● keine mit der Walzkraft zusammenhängende Änderung des Bandprofiles,
● da auch die Kräfte am Anfang und am Ende des Walzgutes deutlich reduziert werden, können Gerüstvibrationen und Walzenschäden noch effektiver vermieden werden;
● daraus ergibt sich mehr Spielraum für Abnahmeumverteilungen und damit ergeben sich optimierte Stichpläne beim Walzen kritischer Produkte;
● da sich der Planheitszustand am Ende des Walzgutes aufgrund der Walzkraft nicht ändert, kann ein Verwalzen des Anfangs des Walzgutes vermieden werden.

Voraussetzung für die Anwendung der erfindungsgemäßen Schmierung ist, dass die Greifbedingungen am Anfang des Walzgutes sichergestellt sind.

Das erfindungsgemäße Aufbringen des Schmiermittels in einer Fertigstraße oder einer Gießwalzanlage ist vorteilhaft ab dem zweiten Gerüst und für alle Folgegerüste ohne Einschränkung möglich.

Im ersten Fertiggerüst wird aufgrund der großen Dicke des Walzgutes ( hoher Greifwinkel) im allgemeinen kein Schmiermittel aufgebracht. Um das Schmiermittel erfindungsgemäß bereits im zweiten Fertiggerüst aufzubringen, werden die vorliegenden Verhältnisse der jeweiligen Anlage berücksichtigt. Hierzu gehören beispielsweise
- der Zustand der Walzenoberfläche nach dem Schleifen,
- der Arbeitswalzendurchmesser,
- das Arbeitswalzenmaterial,
- die einlaufende Banddicke,
- die eingestellte relative Abnahme,
- der Oberflächenzustand des einlaufenden Walzgutes ( Zunder, Temperatur, Rauheit, Material etc.),
- das eingesetzte Schmiermittel,
- die Schmiermittelmenge,
- die Walzgeschwindigkeit.

Liegt der Greifwinkel im kritischen Bereich, wird am Anfang des Walzgutes die Schmierwirkung durch eine geringere Menge an Schmiermittel bzw. durch ein modifiziertes, d.h. andere Eigenschaften aufweisendes Schmiermittel nach oben hin begrenzt.

Bei Anwendung des erfindungsgemäßen Verfahrens zum Auftragen des Schmiermittels auf eine Walzenoberfläche empfiehlt es sich, das Stichplanmodell der Fertigstraße für diesen Betrieb vorzubereiten. Dabei sollte zumindest eine Doppelung der Adaptionsmatrix vorgesehen werden, um den ausadaptierten Betrieb ohne Walzspaltschmierung nicht zu beeinträchtigen. Bei physikalischen Modellen ist die Vorgabe unterschiedlicher Sätze von Reibungskoeffizienten - für geschmierten und ungeschmierten Zustand - für die Inbetriebnahme sowie bei der Einführung neuer Produkte und zur Vermeidung hoher Adaptionswerte von großem Vorteil.

Jede Reibungsänderung ist mit einer Änderung der Voreilung, d.h. mit einer Massenflussänderung bzw. - störung verbunden. Eine derartige Störung muss von den Regelsystemen ausgeregelt werden, was bei kritischen Dünnbandwalzungen zu erheblichen Schwierigkeiten führen kann.

Ein weiterer Vorteil des erfindungsgemäßen Verfahrens besteht darin, dass bei einer konstanten Schmierung eine konstante Voreilung erzielt wird, welche wiederum einen konstanten Massenfluss zur Folge hat.

Beim ferritischen Walzen wird die Walzspaltschmierung eingesetzt, um die Schertextur an der Oberfläche günstig zu beeinflussen. Das erfindungsgemäße Auftragen des Schmiermittels bewirkt eine homogene Oberflächentextur über die gesamte Walzgutlänge.

Bei dem Schmiersystem ist zur Vermeidung von Verzögerungszeiten beim Einschalten der Schmierung der Aufbau einer Ringleitung mit Rückführung in den Schmiermitteltank und ein Einbau eines schaltbaren 3/2 Wege - Ventils vor dem Mischer für das Schmiermittel (beispielsweise einem Static - Tube Mixer) vorgesehen.

## Patentansprüche

1. Verfahren zum Walzen von Walzgut, insbesondere zum Warmbreitbandwalzen in einer Fertigstraße oder einer Gießwalzanlage, bei welchem ein Schmiermittel, direkt auf die Oberfläche der Arbeitswalzen oder indirekt auf die Oberfläche der Stützwalzen mit Übertragung auf die Oberfläche der Arbeitswalzen, aufgetragen wird, bevor das Walzgut in den Walzspalt eines Walzgerüstes einläuft, wobei sich ein stark haftender Schmierfilm auf der Arbeitswalzenoberfläche bildet, welcher im Walzspalt als Zwischenschicht zwischen Walze und Walzgut zu einer Reduzierung der Reibung führt,
**dadurch gekennzeichnet,**
**dass** das Schmiermittel über die gesamte Länge des Walzguts aufgetragen wird und die Schmierwirkung daher über der gesamten Walzgutlänge aktiv ist.

2. Verfahren nach Anspruch 1,
**dadurch gekennzeichnet,**
**dass** ein Schmiersystem, welches das Schmiermittel aus einem Vorratsbehälter über Leitungen und Düsen zu den Arbeits- bzw. Stützwalzen fördert, 5 bis 15 sec. vor Einlauf des Walzguts in das Walzgerüst zugeschaltet wird.

3. Verfahren nach Anspruch 1,
**dadurch gekennzeichnet,**
**dass** das Schmiermittel in dem zweiten und in jedem der nachfolgenden Gerüste aufgetragen wird.

4. Verfahren nach Anspruch 1,
**dadurch gekennzeichnet,**
**dass** das Schmiermittel in dem dritten und in jedem der nachfolgenden Gerüste aufgetragen wird.

5. Verfahren nach Anspruch 1,
**dadurch gekennzeichnet,**
**dass** das Schmiermittel in dem zweiten und in jedem beliebigen der nachfolgenden Gerüste aufgetragen wird.

6. Verfahren nach Anspruch 1,
**dadurch gekennzeichnet,**
**dass** das Schmiermittel in dem dritten und in jedem beliebigen der nachfolgenden Gerüste aufgetragen wird.

## Claims

1. Method of rolling rolling stock, particularly for hot wide strip rolling in a finishing train or a casting rolling plant, in which a lubricant is applied directly to the surface of the working rolls or indirectly to the surface of the backing rolls with transfer to the surface of the working rolls before the rolling stock runs into the rolling gap of a roll stand, wherein a strongly adhering lubricating film forms on the working roll surface and which as intermediate layer between roll and rolling stock leads to a reduction in the friction in the rolling gap, **characterised in that** the lubricant is applied over the entire length of the rolling stock and the lubricating effect is therefore active over the entire rolling stock length.

2. Method according to claim 1, **characterised in that** a lubricating system which conveys the lubricant from a reservoir via ducts and nozzles to the working or backing rolls is switched on 5 to 15 seconds before entry of the rolling stock into the roll stand.

3. Method according to claim 1, **characterised in that** the lubricant is applied in the second and in each of the succeeding stands.

4. Method according to claim 1, **characterised in that** the lubricant is applied in the third and in each of the succeeding stands.

5. Method according to claim 1, **characterised in that** the lubricant is applied in the second and in any desired ones of the succeeding stands.

6. Method according to claim 1, **characterised in that** the lubricant is applied in the third and in any desired ones of the succeeding stands.

## Revendications

1. Procédé pour le laminage de produit à laminer, en particulier pour le laminage de bandes larges laminées à chaud dans un train finisseur ou une installation de laminage de coulée continue, dans lequel un lubrifiant est appliqué directement sur la surface de cylindres de travail ou indirectement sur la surface des cylindres d'appui avec transfert à la surface des cylindres de travail avant que le produit à laminer n'entre dans la fente de laminage d'une cage de laminage, un film lubrifiant à forte adhérence se formant à la surface des cylindres de travail qui conduit dans la fente de laminage, comme couche intermédiaire entre les cylindres et le produit à laminer, à une réduction du frottement, **caractérisé**
**en ce que** le lubrifiant est appliqué sur toute la longueur du produit à laminer et que l'effet lubrifiant est donc actif sur toute la longueur du produit à laminer.

2. Procédé selon la revendication 1, **caractérisé**
**en ce qu'**un système à lubrifiant, qui transporte le lubrifiant d'un réservoir, via des conduites et des gicleurs, aux cylindres de travail ou d'appui, est démarré 5 à 15 sec. avant l'introduction du produit à laminer dans la cage de laminage.

3. Procédé selon la revendication 1, **caractérisé**
**en ce que** le lubrifiant est appliqué dans la deuxième cage de laminage et dans chacune des cages suivantes.

4. Procédé selon la revendication 1, **caractérisé**
**en ce que** le lubrifiant est appliqué dans la troisième cage de laminage et dans chacune des cages suivantes.

5. Procédé selon la revendication 1, **caractérisé**
**en ce que** le lubrifiant est appliqué dans la deuxième cage de laminage et dans n'importe laquelle des cages suivantes.

6. Procédé selon la revendication 1, **caractérisé**
**en ce que** le lubrifiant est appliqué dans la troisième cage de laminage et dans n'importe laquelle des cages suivantes.
